# EUROPÄISCHE PATENTANMELDUNG

(11) **EP 0 466 005 A1**
(43) Veröffentlichungstag der Anmeldung: **15.01.1992**
(21) Anmeldenummer: 91110984.1
(22) Anmeldetag: 03.07.1991
(51) Int. Cl.: E04F 11/18

(54) **Halter für Geländerrohre**

(30) Priorität: 07.07.1990 DE 9010293 U
(71) Anmelder: Weinberg, Hilary, D-59519 Möhnesee (DE)
(72) Erfinder: Weinberg, Hilary, D-59519 Möhnesee (DE)
(74) Vertreter: Fritz, Edmund Lothar, Dipl.-Chem.

(57) **Zusammenfassung**

Die vorliegende Erfindung betrifft einen Halter für Geländerrohre an Balkonen, Brüstungen oder dergleichen, der dadurch gekennzeichnet ist, daß er zwei im wesentlichen gleiche Hälften (11, 12) aufweist, mit jeweils endseitigen Klauen (14), die geeignet sind, ein Geländerrohr (15) zu erfassen. Im oberen Abschnitt des Halters (10) ist eine nach oben hin offene im Querschnitt rechteckige Nut (16) insbesondere zur Aufnahme der Geländerfüllung vorgesehen. Außerdem ist eine Querbohrung mit Innengewinde für die Aufnahme einer Klemmschraube in einem mittleren Abschnitt des Halters vorgesehen, so daß mittels der Klemmschraube (13) die beiden Halterhälften (11, 12) verbindbar sind, wobei durch die Klauen (14) das Geländerrohr (15) und durch die Seitenwände der Nut (16) die Füllung klemmend erfaßt werden.

## Beschreibung

Die vorliegende Erfindung betrifft einen Halter für Geländerrohre Zum Beispiel an Balkonen, an Brüstungen oder dergleichen. Bei den bekannten Haltern dieser Art ist es üblich, eine Schraubverbindung zwischen dem Halter und dem zu befestigenden Geländerrohr herzustellen, derart, daß in das Geländerrohr gebohrt wird und dieses Bohrloch dann eine Befestigungssehraube aufnimmt. Da Geländerrohre für Balkone in der Regel aus Stahl bestehen und anschließend eine Verzinkung erforderlich ist, laufen die Bohrlöcher beim Verzinkungsvorgang zu, so daß anschließend ein erneutes Aufbohren erforderlich ist. Bei der Verbindung zwischen Halter und Geländerrohr ist es als kritisch anzusehen, daß durch die für die Schraubverbindung gelochte Rohrwandung an den Befestigungsstellen Feuchtigkeit in das Rohr eindringen kann und somit die Gefahr der korrosion an den Befestigungsstellen besteht.

Die Aufgabe der vorliegenden Erfindung besteht somit darin, einen Halter für Geländerrohre an Balkonen oder dergleichen zu schaffen, der eine korrosionsfeste Verbindung zwischen Halter und Geländerrohr und gleichzeitig eine einfache und sichere Montage des Halters in wenigen Arbeitsgängen ermöglicht.

Die Lösung dieser Aufgabe liefert ein erfindungsgemäßer Halter für Geländerrohre mit den Merkmalen des Patentanspruchs 1 oder alternativ den Merkmalen des Patentanspruchs 6. Die in den Unteransprüchen 2 bis 5 bzw. 7 bis 9 wiedergegebenen Merkmale betreffen bevorzugte Weiterbildungen der beiden erfindungsgemäßen Ausführungsformen.

Gemäß einer Alternative der Erfindung ist ein Halter vorgesehen, der aus im Prinzip zwei gleichen Hälften besteht, die in ihrem unteren Abschnitt jeweils Klauen aufweisen, die das Rohr umfassen. Im oberen Abschnitt des Halters ist eine nach oben offene im Schnitt rechteckige Nut vorgesehen, die der Aufnahme der Geländerfüllung oder einer Scheibe dient. Es ist eine vorzugsweise versenkbare Klemmschraube vorgesehen, mittels derer die beiden Halterhälften verbindbar sind, wobei einerseits das von den Klauen umfaßte Geländerrohr und andererseits die Geländerfüllung erfaßt und beim Anziehen der Klemmschraube festgeklemmt und somit sicher gehalten wird. Erfindungsgemäß ist eine Befestigung allein durch die Klemmwirkung möglich, während keine Verbindungselemente, wie Schrauben oder dergleichen für die Verbindung zwischen Halter und Geländerrohr vorgesehen sind. Folglich ist es nicht notwendig, die Geländerrohre aufzubohren. Zum einen können dadurch zusätzliche Arbeitsgänge entfallen und außerdem wird die Korrosion durch eintretende Feuchtigkeit an den Befestigungspunkten verhindert. Vorzugsweise ist erfindungsgemäß in den Seitenwänden der Nut für die Füllung je eine Ausnehmung vorgesehen, die eine (Gummibettung für die Füllung aufnimmt. Vorzugsweise wird als Befestigungsschraube eine Inbusschraube verwendet. Der erfindungsgemäße Halter besteht in vorteilhafter Weise aus Zinkdruckguß, Aluminiumdruckguß oder dergleichen. Gemäß einer weiteren bevorzugten Variante der Erfindung weisen die beiden Hälften des Halters jeweils Nocken auf, so daß eine Verzahnung der beiden Halterhälften bei deren Verbindung erfolgt, die seitliches und vertikales Verschieben verhindert.

Gemäß einer weiteren Ausführungsform der Erfindung ist ein Halter vorgesehen, der wiederum aus im Prinzip zwei gleichen Hälften besteht, die jeweils halbzylinderförmige Rohraufnahmen in einem mittleren Abschnitt aufweisen, die geeignet sind, ein Geländerrohr zu umfassen. Alternativ hierzu könnten die Rohraufnahmen auch im Querschnitt winkelförmig sein, so daß sich eine halbquaderförmige Aufnahme ergibt, wenn diese als Halter für rechteckige Geländerrohre vorgesehen sind. Gemäß dieser Ausführungsform der Erfindung ist jeweils in einem oberen Abschnitt des Halters eine nach oben offene im Schnitt rechteckige Nut vorgesehen, die der Aufnahme der Geländerfüllung, oder einer Scheibe dient und es ist in einem unteren Abschnitt des Halters weiterhin eine nach unten offene im Schnitt rechteckige Nut vorgesehen, die der Aufnahme einer weiteren Geländerfüllung oder Scheibe dient, so daß der ganze Halter bezüglich einer waagerechten durch die Mitte der Rohraufnahme gelegten Symmetrieachse spiegelsymmetrisch aufgebaut ist. Auch bei dieser Alternative werden vorzugsweise versenkbare Klemmschrauben verwendet, mittels derer die beiden Halterhälften verbindbar sind, wobei in diesem Fall vorzugsweise jeweils eine Klemmschraube zwischen der oberen Nut und der Rohraufnahme und eine weitere Klemmschraube zwischen der unteren Nut und der Rohraufnahme angeordnet ist. Wiederum wird das von den Klauen umfaßte Geländerrohr einerseits und die Geländerfüllung andererseits bei der Montage erfaßt und beim Anziehen der Klemmschraube festgeklemmt. Vorzugsweise wird als Befestigungsschraube eine Inbusschraube verwendet. Auch bei dieser Variante der Erfindung weisen die beiden Hälften des Halters vorzugsweise jeweils Nocken auf, so daß eine Verzahnung der beiden Halterhälften bei der Verbindung erfolgt. Im übrigen ist der Aufbau des Halters analog wie bei der eingangs genannten Variante der Erfindung, so daß das gleiche Erfindungsprinzip zugrunde liegt, wobei sich lediglich nun an den Abschnitt, der das Geländerrohr erfaßt nach oben und nach unten jeweils die Klemmschrauben und die Nuten anschließen und der Halter eine geschlossene Aufnahme bildet, die das Geländerrohr über den ganzen Radius umschließt.

Im folgenden wird die vorliegende Erfindung anhand zweier Ausführungsbeispiele unter Bezugnahme auf die beiliegenden Zeichnungen näher beschrieben. Es zeigen
Figur 1 einen Längsschnitt durch einen erfindungsgemäßen Halter für Geländerrohre;
Figur 2 einen Schnitt entlang der Linie 11-11 von Figur 1;
Figur 3 einen Horizontalschnitt durch den Halter entlang der Linie 111-111 von Figur 1;
Figur 4 einen Längsschnitt durch einen Halter für Geländerrohre gemäß einer weiteren Ausführungsform der Erfindung;
Figur 5 einen Schnitt entlang der Linie V-V von Figur 4;
Figur 6 einen Horizontalschnitt durch den Halter entlang der Linie VI-VI von Figur 4.

Fig. 1 zeigt eine Variante der Erfindung mit einem Halter 10, der für runde Geländerrohre vorgesehen ist. Der erfindungsgemäße Halter besteht aus zwei im wesentlichen gleichen Hälften 11, 12, die mittels einer Inbusschraube 13 verbindbar sind. Die beiden Hälften 11, 12 weisen im unteren Abschnitt jeweils bogenförmige Klauen auf, die so geformt sind, daß sie ein Rundrohr 15 über einen teilzylindrischen Bereich umschließen können. Nach oben hin verjüngt sich der Halter 10 trapezartig, wobei eine nach oben hin offene im Querschnitt rechteckige Nut 16 vorgesehen ist, die geeignet ist zur Aufnahme der Geländerfüllung, einer Scheibe oder dergleichen. Im Bereich der Nut 16 sind in deren beiden Seitenflächen jeweils zusätzlich der Kontur der beiden Halterhälften angepaßte flache Ausnehmungen 17, 18 vorgesehen, die so ausgebildet sind, daß zu den Stirnseiten hin jeweils Materialstege 19 stehen bleiben. Es ergeben sich so Ausnehmungen, in die Gummischeiben (nicht dargestellt) einlegbar sind, die der Bettung der Geländerfüllung dienen.

Aus Fig. 3 ist ebenfalls zu ersehen, daß die beiden Halterhälften unterhalb der Nut 16 jeweils in der Draufsicht rechteckige Nocken 20, 21 aufweisen, die mit jeweils rechteckigen Ausnehmungen 22, 23 der jeweils anderen Halterhälfte korrespondieren, wodurch eine Verzahnung der beiden Halterhälften erzielt wird, die ein seitliches Verrutschen und Verrutschen in vertikaler Richtung verhindern. Die Nocken sind, wie aus Fig. 2 hervorgeht, auch im Umriß rechteckig, also insgesamt quaderförmig oder kubisch.

In dem mittleren Abschnitt 24 des Halters zwischen den unteren Klauen 14 und der Nut 16 verläuft quer zur Nut eine Bohrung 25, die sich bis in die rechte Halterhälfte erstreckt und in ihrem hinteren Abschnitt ein Innengewinde 26 aufweist. Diese Bohrung 25 nimmt die versenkbare Befestigungsschraube 13 auf. Die Befestigung des Geländers mittels des erfindungsgemäßen Halters geschieht in der Weise, daß die beiden Hälften 11, 12 des Halters zusammengefügt werden, wobei die Klauen 14 das Geländerrohr 15 umschließen, die Gummibettung in die Ausnehmungen 17, 18 eingelegt und die Geländerfüllung in die Nut 16 eingeschoben wird. Durch Anziehen der Schraube 13 wird dann gleichzeitig das Geländerrohr 15 und die Geländerfüllung erfaßt und festgeklemmt.

Gemäß der Erfindung können ebensogut Rechteckrohre von Geländern befestigt werden, wobei dann die Klauen 14 entsprechend abgewinkelt ausgebildet sind, so daß sie das Rechteckrohr erfassen und umschließen.

Nachfolgend wird eine weitere Variante des erfindungsgemäßen Halters unter Bezugnahme auf die Figuren 4 bis 6 näher beschrieben. Der erfindungsgemäße Halter besteht wiederum aus zwei im wesentlichen gleichen Hälften 31, 32 die mittels zweier Inbusschrauben 31a, 33b verbindbar sind. Der Halter ist hier bezüglich einer horizontalen Achse spiegelsymmetrisch aufgebaut. Im oberen Teil verjüngt sich der Halter 30 nach oben hin trapezartig und weist dort eine nach oben hin offene im Querschnitt rechteckige Nut 36a auf, die geeignet ist zur Aufnahme der Geländerfüllung. Im Bereich der Nut 36a sind in deren beiden Seitenflächen jeweils zusätzlich der Kontur der beiden Halterhälften angepaßte flache Ausnehmungen 37, 38 vorgesehen, die wie aus Figur 5 ersichtlich ist, jeweils so ausgebildet sind, daß zu den Stirnseiten hin jeweils Materialstege 39 stehenbleiben. Es ergeben sich dadurch entsprechend dem obenbeschriebenen Modell Ausnehmungen, in die Gummischeiben zur Bettung der Geländerfüllung einlegbar sind. In gleicher Weise verjüngt sich im unteren Abschnitt der Halter zum unteren Ende hin trapezförmig und weist dort eine rechteckige nach unten hin offene Nut 36b auf, die in gleicher Weise ausgebildet ist, wie die vorbeschriebene Nut 36a.

Anstelle der Klauen sind bei dieser Variante im mittleren Abschnitt die beiden Halterhälften 31, 32 so bogenförmig ausgebildet, daß jede Halterhälfte eine halbzylinderförmige Aufnahme 34 bildet, so daß bei zusammenfügen der beiden Halterhälften 31, 32 sich ein zylindrischer Raum ergibt, der als Rohraufnahme ein Rundrohr 35 des Geländers umfassen kann (siehe Figur 5).

Wie sich aus Figur 6 ersehen läßt, sind auch hier wiederum die beiden Halterhälften unterhalb der oberen Nut 36a in einem Abschnitt 24a und oberhalb der unteren Nut 36b in einen Abschnitt 24b im montierten Zustand dadurch miteinander verzahnt, daß jede Halterhälfte jeweils Nocken 40, 41 aufweist, die in eine korrespondierende rechtekkige Ausnehmung 42, 43 der gegenüberliegenden Halterhälfte eingreift. Der Aufbau des Halters ist also auch in dieser Hinsicht analog demjenigen des oben in den Figuren 1 bis 3 beschriebenen Halters.

Zwischen der hier einen zylindrischen Raum bildenden Rohraufnahme 34 und der oberen Nut 36a bzw. unteren Nut 36b liegen jeweils die Abschnitte 24a, 24b in denen die beiden Halterhälften 31, 32 zusammengefügt werden. Dazu sind wiederum Bohrungen mit Innengewinde vorgesehen, die sich durch die linke Halterhälfte 31 und bis in die rechte Halterhälfte 32 erstrecken und jeweils versenkbare Befestigungsschrauben 33a, 33b aufnehmen können. Durch Anziehen der Befestigungsschrauben 33a, 33b wird dann wiederum zum einen das Geländerrohr 35 erfaßt und außerdem eine obere Geländerfüllung, die in die obere Nut 36a eingeschoben wurde und eine untere Gelanderfüllung, die in die untere Nut 36b eingeschoben wurde, wird jeweils erfaßt und festgeklemmt. Auch diese Montage der beiden Halterhälften 31, 32 geschieht analog zu dem ersten in den Figuren 1 bis 3 dargestellten Ausführungsbeispiel. Auch bei dieser Variante der Erfindung können an Stelle von Rundrohren Rechteckrohre von Geländern befestigt werden, wobei dann die beiden Abschnitte 34, der beiden Halterhälften, die die Rohraufnahme bilden, entsprechend winkelförmig ausgebildet sind, so daß sie einen rechteckigen Aufnahmeraum für ein Rechteckrohr bilden.

## Patentansprüche

1. Halter für Geländerrohre an Balkonen, Brüstungen oder dergleichen, dadurch gekennzeichnet, daß dieser zwei im wesentlichen gleiche Hälften (11, 12) aufweist mit jeweils endseitigen Klauen (14), die geeignet sind, ein Geländerrohr (15) zu erfassen, daß im oberen Abschnitt des Halters (10) eine nach oben hin offene im Querschnitt rechteckige Nut (16) insbesondere zur Aufnahme der Geländerfüllung vorgesehen ist und daß eine Querbohrung mit Innengewinde für die Aufnahme einer Klemmschraube in einem mittleren Abschnitt (24) vorgesehen ist, so daß mittels der Klemmschraube (13) die beiden Halterhälften (11, 12) verbindbar sind, wobei durch die Klauen (14) das Geländerrohr (15) und durch die Seitenwände der Nut (16) die Füllung klemmend erfaßt werden.

2. Halter für Geländerrohre nach Anspruch 1, dadurch gekennzeichnet, daß die Klauen (14) bogenförmig oder winkelförmig ausgebildet sind.

3. Halter für Geländerrohre nach Anspruch 1 oder 2, dadurch gekennzeichnet, daß in den Seitenwänden der Nut (16) im Halter flache Ausnehmungen (17, 18) für die Aufnahme einer Gummibettung vorgesehen sind.

4. Halter für Geländerrohre nach einem der Ansprüche 1 bis 3, dadurch gekennzeichnet, daß die Klemmschraube (13) eine im Halter versenkbare Inbusschraube ist.

5. Halter für Geländerrohre nach einem der Ansprüche 1 bis 4, dadurch gekennzeichnet, daß in den beiden Hälften (11, 12) des Halters (10) im mittleren Abschnitt (24) jeweils Nocken (20, 21) vorgesehen sind, die in entsprechend geformte Ausnehmungen (22, 23) der jeweils gegenüberliegenden Halterhälfte eingreifen.

6. Halter für Geländerrohre an Balkonen, Brüstungen oder dergleichen, dadurch gekennzeichnet, daß dieser zwei im wesentlichen gleiche Hälften (31, 32) aufweist, die jeweils in einem mittleren Abschnitt halbzylinderförmig geformte Aufnahmen (34) aufweisen, die geeignet sind, ein Geländerrohr (35) zu umfassen, daß im oberen Abschnitt des Halters (30) eine nach oben hin offene im Querschnitt rechteckige Nut (36a) insbesondere zur Aufnahme der Geländerfüllung vorgesehen ist und im unteren Abschnitt des Halters (10) eine nach unten hin offene im Querschnitt rechteckige Nut (36b) insbesondere zur Aufnahme der Geländerfüllung vorgesehen ist und
daß jeweils in einem Abschnitt (24a) zwischen der oberen Nut (36a) und der Rohraufnahme (34) und in einem Abschnitt (24b) zwischen der Rohraufnahme (34) und der unteren Nut (36b) jeweils eine Querbohrung (33a, 33b) mit Innengewinde für die Aufnahme einer Klemmschraube vorgesehen ist, so daß mittels der Klemmschraube (33a, 33b) die beiden Halterhälften (31, 32) verbindbar sind, wobei durch die Rohraufnahmen (34) das Geländerrohr (35) und durch die Seitenwände der Nuten (36a, 36b) die Füllungen klemmend erfaßt werden.

7. Halter für Geländerrohre nach Anspruch 6, dadurch gekennzeichnet, daß in den Seitenwänden der Nuten (36a, 36b) im Halter (30) flache Ausnehmungen (37, 38) für die Aufnahme einer Gummibettung vorgesehen sind.

8. Halter für Geländerrohre nach einem der Ansprüche 6 oder 7, dadurch gekennzeichnet, daß die Klemmschrauben (33a, 33b) im Halter jeweils versenkbare Inbusschrauben sind.

9. Halter für Geländerrohre nach einem der Ansprüche 6 bis 8, dadurch gekennzeichnet, daß in den beiden Hälften (31, 32) des Halters (30) in den Abschnitten (24a, 24b) jeweils Nocken (40, 41) vorgesehen sind, die in entsprechend geformte Ausnehmungen (42, 43) der jeweils gegenüberliegenden Halterhälfte eingreifen.
